# EUROPÄISCHE PATENTSCHRIFT

(11) **EP 2 039 834 B1**
(45) Veröffentlichungstag und Bekanntmachung des Hinweises auf die Patenterteilung: **14.11.2012**
(21) Anmeldenummer: 08016349.6
(22) Anmeldetag: 17.09.2008
(51) Int. Cl.: E01F 9/017

(54) **Befestigungselement zum Verbinden von öffentlichen Gegenständen wie Poller mit und ohne Beleuchtung, Strassenmobiliar, Strassenschilder, Spielplatzgeräte u. dgl. mit einer im Boden eingesetzten Einbetthülse**
Fixing element for connecting urban objects such as bollards with and without lighting, street furniture, street signs, playground devices and similar with an embedded anchoring sleeve in the ground
Elément de fixation destiné à raccorder des objets urbains, comme des poteaux avec et sans éclairage, du mobilier urbain, des panneaux de signalisation, du mobilier de terrain de jeux pour enfants et analogues, à l'aide d'un manchon d'ancrage installé dans le sol

(30) Priorität: 18.09.2007 DE 102007044520; 05.09.2008 DE 102008045788
(43) Veröffentlichungstag der Anmeldung: 25.03.2009
(73) Patentinhaber: Barich, Lutz, 57250 Netphen (DE); Barich, Rotger, 54439 Saarburg-Kahren (DE)
(72) Erfinder: Barich, Lutz, 57250 Netphen (DE); Barich, Rotger, 54439 Saarburg-Kahren (DE)
(74) Vertreter: advotec.

(56) Entgegenhaltungen:
- WO-A-2004/111346
- DE-C1- 10 010 449
- FR-A- 2 557 221
- FR-A- 2 905 134

## Beschreibung

Die Erfindung bezieht sich auf ein Befestigungselement zum Verbinden von öffentlichen Gegenständen wie Poller mit und ohne Beleuchtung, Straßenmobiliar, Straßenschilder, Spielplatzgeräte u. dgl. mit einer im Boden eingesetzten Einbetthülse.

Um derartige öffentliche Gegenstände zu bestimmten Zwecken entfernen zu können, sind diese vorzugsweise in im Boden eingesetzte Einbetthülsen eingesteckt und mit diesen vorzugsweise mittels eines Spezialwerkzeugs lösbar verbunden. Ein solcher Gegenstand ist beispielsweise der in der DE 100 10 449 C1 beschriebene Poller, welche als nächstliegender Stand der Technik angesehen wird.

Nachteilig bei diesem Poller, wie auch bei vielen anderen öffentlichen Gegenständen, ist jedoch die starre Verbindung zwischen Bodenhülse und Poller. Wenn beispielsweise der Poller von einem Kraftfahrzeug angefahren wird, kann sehr leicht der Poller mit der Bodenhülse aus dem Boden gerissen werden, wobei der Poller dann zumeist auch krumm ist. Es kann durchaus auch zu einem Abreißen des Pollers kommen. In beiden Fällen muss jedoch anschließend Ersatz beschafft werden, der zumeist durch Steuern o.dgl. finanziert werden muss, da der jeweilige Verursacher die Beschädigung nicht anzeigt und er sehr oft nicht ermittelbar ist.

Aus der EP 0 077 313 A1 ist ein Gegenstand bekannt, der eine flexible Verbindung der Art aufweist, die dem Gegenstand ein Abknicken in eine gewünschte Richtung und nach dem Abknicken ein Zurückkehren zu der ursprünglichen Position ermöglicht. Der Gegenstand nach dieser Erfindung ist hauptsächlich zur Verwendung als Slalomstange vorgesehen. Die Konstruktion der flexiblen Verbindung ist kaum geeignet beispielsweise bei Pollern o.dgl. Gegenständen eingesetzt zu werden, da zum einen die Drucklast und die Widerstandsfähigkeit der Stahlfedern zu gering ist. Zum anderen ist die gesamte Konstruktion zu aufwändig und erscheint sehr kostenintensiv.

Der Erfindung liegt die Aufgabe zugrunde, ein Befestigungselement der angegebenen Gattung zu schaffen, mit dem eine Flexibilität auch bei öffentlichen Gegenständen, wie Poller mit und ohne Beleuchtung, Straßenmobiliar, Straßenschilder, Spielplatzgeräte u.dgl. erreicht wird, durch die größere Beschädigungen an den Gegenständen und somit auch Kosten für die Wiederbeschaffung der Gegenstände weitestgehend vermieden werden.

Diese Aufgabe wird erfindungsgemäß durch ein Befestigungselement mit den Kennzeichnungsmerkmalen des Patentanspruchs 1 gelöst.

Zweckmäßige Weiterbildungen der Erfindung sind in den Unteransprüchen gekennzeichnet.

Durch die Verwendung eines elastischen Puffers an dem Befestigungselement wird eine flexible Lagerung von öffentlichen Gegenständen, wie Poller mit und ohne Beleuchtung, Straßenmobiliar, Straßenschilder, Spielplatzgeräte u.dgl. erreicht, so dass größere Beschädigungen an den Gegenständen beispielsweise durch unbeabsichtigtes Anfahren derselben weitestgehend vermieden werden. Dadurch verringern sich auch Neu- bzw. Wiederbeschaffungen der Gegenstände, was zu enormen Kosteneinsparungen führt.

Das Befestigungselement kann bei vielen verschiedenen in im Boden eingesetzte Einbetthülsen befestigbaren Gegenständen verwendet werden. Zusätzlich zu den bereits angegebenen Gegenständen können diese Abfallbehälter, Fahnenmasten, Absperrpfosten mit und ohne Beleuchtung, Baumschutzbügel, Parkplatzbegrenzungen, Straßenleuchten etc. sein. Auch bei Leitplanken kann das Befestigungselement eingesetzt werden, wobei durch die Elastizität bei einem Unfall zusätzlich Energie absorbiert wird.

Ferner kann das Befestigungselement auch zur Sicherung von Gebäuden gegen Erschütterungen eingesetzt werden.

Weitere Vorteile der Erfindung ergeben sich aus der nachfolgenden Beschreibung anhand eines die Erfindung wiedergebenden und in der Zeichnung dargestellten Ausführungsbeispieles. Dabei zeigt
- Fig. 1: einen Längsschnitt durch ein erfindungsgemäßes Befestigungselement,
- Fig. 2: eine Draufsicht auf das Befestigungselement nach Fig. 1,
- Fig. 3: im Längsschnitt das Befestigungselement im zusammenwirken mit einem Poller und der Einbetthülse nach dem Anziehen der Klemmkegel,
- Fig. 4a: die im Boden eingesetzte Einbetthülse mit Befestigungselement und Poller in Sprengdarstellung,
- Fig. 4b: die im Boden eingesetzte Einbetthülse mit zusammengesetztem Befestigungselement und Poller vor dem Einsetzen in die Einbetthülse,
- Fig. 4c: die im Boden eingesetzte Einbetthülse mit dem in diese eingesetzten und gegenüber dieser verdrehten Befestigungselement vor dem Aufsetzen des Pollers,
- Fig. 4d: die im Boden eingesetzte Einbetthülse mit dem aufgesetzten und befestigten Poller und
- Fig. 4e: den Poller mit dem in der Einbetthülse befestigten Befestigungselement in Kippstellung.

Das in den Figuren 1 bis 3 dargestellte Befestigungselement 1 ist zum Verbinden von öffentlichen Gegenständen, wie Poller mit und ohne Beleuchtung Straßenmobiliar, Straßenschilder, Spielplatzgeräte u.dgl. mit einer im Boden 2 eingesetzten Einbetthülse 3 vorgesehen. Nachfolgend wird beispielhaft das Befestigungselement 1 am Beispiel eines zu befestigenden Pollers 4 weiter erläutert.

Das Befestigungselement 1 weist ein zweiteilig ausgebildetes Verbindungsstück 1a auf, das aus einem in eine Öffnung 4a des Pollers 4 ragenden Einsteckteil 5 und einem in der Einbetthülse 3 verriegelbaren Haltestück 6 besteht. Das Haltestück 6 ist zwischen einem elastischen Puffer 7 und dem Einsteckteil 5 über eine den Puffer 7 und das Haltestück 6 durchdringende und in dem Einsteckteil 5 gehaltene Schraube 8 o.dgl. Befestigungselement eingespannt. Dabei besteht der elastische Puffer 7 erfindungsgemäß aus Polyurethan. Das zu dem Haltestück 6 gerichtete Ende 9 des Einsteckteils 5 ist vorzugsweise kugelsegmentförmig ausgebildet und in einer kugelsegmentrörmigen Vertiefung 10 des Haltestückes 6 gelagert.

Damit der elastische Puffer 7 optimal vorgespannt werden kann, ist zwischen demselben und dem Kopf 11 der Schraube 8 eine Scheibe 12 vorgesehen, deren äußerer Durchmesser in etwa dem Durchmesser des Puffers 7 entspricht.

Nach dem Verankern der Einbetthülse 3, vorteilhaft in Beton wird das Befestigungselement 1 mit dem Haltestück 6 über Längsnuten 13 (siehe Fig. 3) in die Einbetthülse 3 eingesteckt und durch eine Drehung um 90° bajonettartig gekuppelt. Dabei greifen Nocken 14 (siehe insbesondere Fig. 2) des Haltestücks 6 in eine entsprechende Innenumfangsnut 15 der Einbetthülse 3 ein.

Danach wird der Poller 4 mit der Öffnung 4a auf das Einsteckteil 5 des Befestigungselementes 1 so aufgesetzt, dass konische Querbohrungen 16 des Pollers 4 (siehe Fig. 3) mit einer Querbohrung 17 des Einsteckteil 5 fluchten, die an beiden Enden jeweils eine konische Erweiterung 18 aufweist.

Daraufhin werden zwei Klemmkegel 19 und 20 von beiden Seiten des Pollers 4 in die konischen Querbohrungen 16 desselben so eingesetzt, dass die Klemmkegel 19, 20 bereits ein Stück in die konischen Erweiterungen 16 der Querbohrung 17 des Einsteckteils 5 eingreifen.

Der schraubenseitige Klemmkegel 19 weist eine Durchgangsbohrung 21 für eine Schraube 22 auf, während der mutterseitige Klemmkegel 20 in dem beschriebenen Ausführungsbeispiel einen etwas konischen Innensechskant 23 zum kraftschlüssigen Einklemmen der zur Schraube 22 passenden Mutter (nicht dargestellt) aufweist. Die Mutter wird so tief in dem Innensechskant 23 des Klemmkegels 20 aufgenommen, dass ein Sechskantschlüssel herkömmlichen Typs (nicht dargestellt) noch über der Mutter in den Innensechskant 23 eingesteckt werden kann, um gegenzuhalten, wenn die Schraube 22, die einen Mehrkantkopf, z.B. Dreikant oder Vierkant, aufweist, mit einem entsprechenden Spezialschlüssel (nicht dargestellt) angezogen wird.

Beim Anziehen der Schraube 22 werden die Klemmkegel 19, 20, die zunächst mit Spiel in der jeweiligen konischen Querbohrung 16 des Pollers 4 und in den konischen Erweiterungen 18 der Querbohrung 17 des Einsteckteils 5 sitzen (siehe Fig. 3), nach innen gezogen, ,um durch eine Art Keilwirkung das gesamte Befestigungselement 1 nach oben zu ziehen und gleichzeitig den Poller 4 nach unten auf die Einbetthülse 3 zu drücken. Dieser Vorgang wird begrenzt durch den Anschlag der Nocken 14 des Haltestücks 6 an der oberen Wand 24 der Innenumfangsnut 15 der Einbetthülse 3. In den Fig. 3 sind die Klemmkegel 19, 20 durch die Schraube 22 und Mutter (hier nicht dargestellt) festgezogen, der Poller 4 gegen die Einbetthülse 3 verspannt und der elastische Puffer 7 weiter vorgespannt.

Das Einsteckteil 5 kann u.U. bei der Verwendung für Poller 4 einen Umfangseinstich 25 als Sollbruchstelle aufweisen.

In den Figuren 4a bis 4e sind die einzelnen Schritte der Montage eines Pollers 4 dargestellt, wobei in Fig. 4e der Poller 4 in gekippter Stellung dargestellt ist. Bei einer Bewegung von etwa 4 - 5 mm am Puffer 4 entsteht am Poller ein Kippwinkel a von 5° bis 15°.

Bei einer weniger bevorzugten und hier nicht dargestellten Ausführungsform kann das Einsteckteil einstückig an den jeweiligen Gegenstand, wie Poller usw. angeformt sein. Dabei entfällt selbstverständlich die zuvor beschriebene Mechanik der Klemmkegel 19, 20. Das Festziehen des Gegenstandes geschieht hier beispielsweise über auf die Nocken 14 des Haltestückes 6 wirkende, nach unten gerichtete Teilschrägen der oberen Wand 24 der Innenumfangsnut 15 beim Drehen des Gegenstandes.

### Bezugszeichen

- 1: Befestigungselement allg.
- 1a: Verbindungsstück von 1
- 2: Boden
- 3: Einbetthülse in 2
- 4: Poller
- 4a: Öffnung in 4 für 5
- 5: Einsteckteil von 1
- 6: Haltestück von 1
- 7: elastischer Puffer von 1
- 8: Schraube durch 7 und 6 in 5
- 9: zu 6 gerichtete Ende von 5
- 10: kugelsegmentförmige Vertiefung in 6
- 11: Kopf von 8
- 12: Scheibe zwischen 11 und 7
- 13: Längsnuten in 3
- 14: Nocken an 6
- 15: Innenumfangsnut in 3
- 16: konische Querbohrungen in 4
- 17: Querbohrung in 5
- 18: konische Erweiterung von 17
- 19: Klemmkegel (Schraubenseite)
- 20: Klemmkegel (Mutterseite)
- 21: Durchgangsbohrung in 19 für 22
- 22: Schraube in 21
- 23: konischer Innensechskant in 20
- 24: obere Wand von 15
- 25: Umfangseinstich in 5

- α: Kippwinkel von 4

## Patentansprüche

1. Befestigungselement zum Verbinden von öffentlichen Gegenstände wie Poller mit und ohne Beleuchtung, Straßenmobiliar, Straßenschilder, Spielplatzgeräte u. dgl. mit einer im Boden eingesetzten Einbetthülse, **dadurch gekennzeichnet, dass** das Befestigungselement (1) ein zweiteilig ausgebildetes Verbindungsstück (1a) aufweist, das aus einem Einsteckteil (5) sowie einem in der Einbetthülse (3) verriegelbaren Haltestück (6) besteht, welches Einsteckteil in eine Öffnung (4a) des jeweiligen Gegenstandes, wie Poller (4), Straßenmobiliar, Straßenschilder, Spielplatzgeräte u.dgl. ragen Kann, und dass das Haltestück (6) zwischen einem elastischen Puffer (7) aus Polyurethan und dem Einsteckteil (5) über eine den Puffer (7) und das Haltestück (6) durchdringende und in dem Einsteckteil (5) gehaltene Schraube (8) o.dgl. Befestigungselement eingespannt ist.

2. Befestigungselement nach Anspruch 1, **dadurch gekennzeichnet, dass** das zu dem Haltestück (6) gerichtete Ende (9) des Einsteckteiles (5) kugelsegmentförmig ausgebildet ist und in einer kugelsegmentförmigen Vertiefung (10) des Haltestückes (6) gelagert ist.

3. Befestigungselement nach Anspruch 1 oder 2, **dadurch gekennzeichnet, dass** zwischen dem elastischen Puffer (7) und dem Kopf (11) der Schraube (8) eine Scheibe (12) vorgesehen ist.

4. Befestigungselement nach einem der Ansprüche 1 bis 3, **dadurch gekennzeichnet, dass** das Haltestück (6) mit der Einbetthülse (3) bajonettartig verbindbar ist.

5. Befestigungselement nach einem der Ansprüche 1 bis 4, **dadurch gekennzeichnet, dass** das Einsteckteil (5) einen Umfangseinstich (25) als Sollbruchstelle aufweist.

6. Befestigungselement nach einem der Ansprüche 1 bis 5, **dadurch gekennzeichnet, dass** das Einsteckteil (5) mit den Gegenständen, wie Poller (4), Straßenmobiliar, Straßenschilder, Spielplatzgeräte u.dgl. verriegelbar ist.

7. Befestigungselement nach einem der Ansprüche 1 bis 6, **dadurch gekennzeichnet, dass** das Einsteckteil (5) eine Querbohrung (17) aufweist, die an beiden Enden konisch erweitert ist und in diesen konischen Erweiterungen (18), die sich in einander gegenüberliegenden konischen Querbohrungen (16) der Gegenstände, wie Poller (4), Straßenmobiliar, Straßenschilder, Spielplatzgeräte u.dgl. fortsetzen, je einen Klemmkegel (19, 20) aufnimmt, wobei diese Klemmkegel (19, 20) mittels einer mit einem entsprechenden Spezialschlüssel betätigbaren Schraube (22) das Haltestück (6) in der Einbetthülse (3) innehalb des Bajonettverschlusses kraftschlüssig festzieht, den jeweiligen Gegenstand, wie Poller(4), Straßenmobiliar, Straßenschild, Spielplatzgerät u.dgl. gegen die Einbetthülse (3) verspannen und den elastischen Puffer (7) weiter vorspannt.

8. Befestigungselement nach Anspruch 7, **dadurch gekennzeichnet**, das die Klemmkegel (19, 20) in den konischen Erweiterungen (18) der Querbohrung (17) des Einsteckteil (5) und in den konischen Querbohrungen (16) des jeweiligen Gegenstandes, wie Poller (4), Straßenmobiliar, Straßenschilder, Spielplatzgeräte u.dgl. mit entsprechendem Spiel sitzen, derart, dass sie beim Anziehen der Schraube (22) jeweils eine Keilwirkung zum Bewegen des Einsteckteils (5) bzw. des Befestigungselementes (1) nach oben und des Gegenstandes, wie poller (4), Straßenmobiliar, Straßenschilder, Spielplatzgeräte u.dgl. nach unten ausüben.

9. Befestigungselement nach einem der Ansprüche 1 bis 5, **dadurch gekennzeichnet, dass** das Einsteckteil (5) einstückig an den jeweiligen Gegenstand, wie Poller (4), Straßenmobiliar, Straßenschild, Spielplatzgerät u.dgl. angeformt ist.

## Claims

1. A fastening element for connecting public objects, such as bollards with and without illumination, street furniture, road signs, playground equipment and the like, comprising an embedding sleeve, which is inserted into the ground, **characterized in that** the fastening element (1) encompasses a connecting piece (1a), which is embodied in two pieces and which consists of an insertion part (5) as well as of a holding piece (6), which can be locked in the embedding sleeve (3), said insertion part being capable of projecting into an opening (4a) of the respective object, such as bollards (4), street furniture, road signs, playground equipment and the like, and that the holding piece (6) is clamped between an elastic buffer (7) made of polyurethane and the insertion part (5) via a screw (8) or a similar fastening element, which penetrates the buffer (7) and the holding piece (6) and which is held in the insertion part (5).

2. The fastening element according to claim 1, **characterized in that** the end (9) of the insertion part (5), which is oriented towards the holding piece (6), is embodied in a spherical segment-shaped manner and is supported in a spherical segment-shaped recess (10) of the holding piece (6).

3. The fastening element according to claim 1 or 2, **characterized in that** provision is made between the elastic buffer (7) and the head (11) of the screw (8) for a disk (12).

4. The fastening element according to one of claims 1 to 3, **characterized in that** the holding piece (6) can be connected to the embedding sleeve (3) in a bayonet-like manner.

5. The fastening element according to one of claims 1 to 4, **characterized in that** the insertion part (5) encompasses a peripheral cut-in (25) as predetermined breaking point.

6. The fastening element according to one of claims 1 to 5, **characterized in that** the insertion part (5) can be locked to the objects, such as bollards (4), street furniture, road signs, playground equipment and the like.

7. The fastening element according to one of claims 1 to 6, **characterized in that** the insertion part (5) encompasses a cross hole (17), which is conically widened on both ends and which accommodates one clamping cone (19, 20) in each case in these conical expansions (18), which continue in conical cross holes (16), which are located opposite one another, of the objects, such as bollards (4), street furniture, road signs, playground equipment and the like, wherein this clamping cone (19, 20) tightens the holding piece (6) in the embedding sleeve (3) within the bayonet closure in a non-positive manner by means of a screw (22), which can be actuated by means of a corresponding special key, braces the respective object, such as bollard (4), street furniture, road sign, playground equipment and the like against the embedding sleeve (3) and further prestresses the elastic buffer (7).

8. The fastening element according to claim 7, **characterized in that** the clamping cones (19, 20) sit in the conical expansions (18) of the cross hole (17) of the insertion part (5) and in the conical cross holes (16) of the respective object, such as bollard (4), street furniture, road signs, playground equipment and the like with corresponding play such that, when the screw (22) is tightened, they each carry out a wedge effect for moving the insertion part (5) or the fastening element (1), respectively, upwards, and for moving the object, such as bollards (4), street furniture, road signs, playground equipment and the like, downwards.

9. The fastening element according to one of claims 1 to 5, **characterized in that** the insertion part (5) is integrally molded to the respective object, such as bollard (4), street furniture, road sign, playground equipment and the like, in one piece.

## Revendications

1. Elément de fixation pour relier des objets publics, tels que des bollards avec et sans éclairage, du mobilier urbain, des panneaux routiers, des dispositifs d'aires de jeu et similaires, avec une douille à encastrable insérée dans le sol, **caractérisé en ce que** l'élément de fixation, (1) comporte une pièce de liaison (1a) conçue en deux éléments, qui est constituée d'une pièce d'insertion (5) ainsi que d'une pièce de maintien (6) verrouillable dans la douille encastrable (3), laquelle pièce d'insertion peut saillir dans un orifice (4a) de l'objet concerné, tel qu'un bollard (4), du mobilier urbain, des panneaux routier, des dispositifs d'aires de jeu et similaires et **en ce que** la pièce de maintien (6) est serrée entre un tampon élastique (7) en polyuréthane et la pièce d'insertion (5) par l'intermédiaire d'une vis (8) ou d'un élément de fixation similaire traversant le tampon (7) et la pièce de maintien (6) et maintenu€ dans la pièce d'insertion (5).

2. Elément de fixation selon la revendication 1, **caractérisé en ce que** l'extrémité (9) de la pièce d'insertion (5) dirigée vers la pièce de maintien (6) est conçue sous forme de segment sphérique et est logée dans un creux (10) présentant la forme d'un segment sphérique de la pièce de maintien (6).

3. Elément de fixation selon la revendication 1 ou 2, **caractérisé en ce qu'**entre le tampon élastique (7) et la tête (11) de la vis (8) est prévue une rondelle plate (12).

4. Elément de fixation selon l'une quelconque des revendications 1 à 3, **caractérisé en ce que** la pièce de maintien (6) peut se relier à la manière d'une baïonnette avec la douille encastrable (3).

5. Elément de fixation selon l'une quelconque des revendications 1 à 4, **caractérisé en ce que** la pièce d'insertion (5) présente une piqûre périphérique (25) en tant que zone de rupture théorique.

6. Elément de fixation selon l'une quelconque des revendications 1 à 5, **caractérisé en ce que** la pièce d'insertion (5) est verrouillable avec les objets, tels que les bollards (4), le mobilier de jardin, les panneaux routiers, les dispositifs pour aires de jeux et similaires.

7. Elément de fixation selon l'une quelconque des revendications 1 à 6, **caractérisé en ce que** la pièce d'insertion (5) présente un perçage transversal (17) qui s'élargit en cône sur les deux extrémités et **en ce que** dans ces deux élargissements coniques (18) qui se prolongent dans des perçages coniques (16) mutuellement opposés des objets, tels que les bollards (4), le mobilier urbain, les panneaux routiers, les dispositifs d'aires de jeux et similaire, il réceptionne chaque fois un cône de serrage (19, 20), lesdits cônes de serrage (19, 20) contraignant à l'aide d'une vis (22) manoeuvrable à l'aide d'une clé correspondante serrant par complémentarité de force la pièce de maintien (6) dans la douille encastrable (3) à l'intérieur de la fermeture à baïonnette l'objet concerné, tel qu'un bollard (4), du mobilier de jardin, un panneau routier, un dispositif d'aire de jeu et similaire contre la douille encastrable (3) et précontraignant plus avant le tampon élastique (7).

8. Elément de fixation selon la revendication 7, **caractérisé en ce que** les cônes de serrage (19, 20) sont logés avec un jeu correspondant dans les élargissements coniques (18) du perçage transversal (17) de la pièce d'insertion (5) et dans les perçages transversaux (16) de l'objet concerné, tel qu'un bollard (4), du mobilier urbain, des panneaux routiers, des dispositifs d'aires de jeux et similaires, de sorte à exercer chacun lors du serrage de la vis (22) un effet de clavette pour déplacer la pièce d'insertion (5) ou l'élément de fixation (1) vers le haut et l'objet tel qu'un bollard (4), du mobilier urbain, un panneau routier, un dispositif d'aire de jeu et similaire vers le bas.

9. Elément de fixation selon l'une quelconque des revendications 1 à 5, **caractérisé en ce que** la pièce d'insertion (5) est rapportée en monobloc sur l'objet concerné, tel qu'un bollard (4), du mobilier urbain, un panneau routier, un dispositif d'aire de jeu et similaire.
